# FASCICULE DE BREVET EUROPEEN

(11) **EP 0 209 496 B1**
(45) Date de publication et mention de la délivrance du brevet: **15.03.1989**
(21) Numéro de dépôt: 86830145.8
(22) Date de dépôt: 28.05.1986
(51) Int. Cl.: A44B 1/14

(54) **Cache-bouton à ressort**
Knopfabdeckung mit einer Feder
Button cover with spring means

(30) Priorité: 28.05.1985 IT 1166485 U
(43) Date de publication de la demande: 21.01.1987
(73) Titulaire: MON ART INTERNAZIONALE S.R.L., I-50125 Firenze (IT)
(72) Inventeur: Montauti, Piero, I-50125 Firenze (IT)
(74) Mandataire: Martini, Lazzaro

(56) Documents cités:
- DE-A- 1 947 809
- DE-C- 139 207
- FR-A- 1 092 415

## Description

La présente invention concerne un cache-bouton à ressort.

Les cache-boutons amovibles connus à ce jour et qui sont réalisés en métal précieux, comprennent une calotte qui est destinée à être disposée sur un bouton correspondant d'une pièce d'habillement et à être fixée dessus au moyen d'un fermoir du type utilisé dans la joaillerie et constitué d'une lamelle formant oeillet et d'une charnière soudée au bord de ladite calotte. Ce type connu de cache-bouton est fabriqué entièrement à la main, nécessitant un travail long, difficile et coûteux en raison de la grande précision requise pour obtenir un fonctionnement correct et durable du fermoir.

On connaît en outre par le document FR-A-1.092.415 un cache-bouton à ressort qui comprend une capsule de réception du bouton dont la face extérieure est destinée à porter un élément ornemental et une pince élastique à deux bras destinés à serrer l'attache du bouton et montée sur la capsule par une charnière, chaque bras de la pince étant maintenu en position active, lorsque la capsule est en place, au moyen d'un enclenchement correspondant.

Mais l'usager de ce cache-bouton connu qui désire masquer le bouton de sa chemise doit faire plusieurs manoeuvres en agissant élastiquement sur l'extrémité libre de chaque bras de la pince lesquelles exigent habilité et l'usage des deux mains. En outre les extrémités des bras de pince formant des saillies peuvent endommager la chemise ainsi que la pince elle-même peut endommager le fil de couture du bouton.

La présente invention a pour but d'éliminer les inconvénients des systèmes antérieurs en réalisant un cache-bouton de fabrication industrielle simple, impliquant des opérations de tournage et de fraisage, et en conséquence de coût réduit qui le rende utilisable dans la bijouterie pour des produits de type économique.

Ce résultat est atteint conformément à l'invention en réalisant un cache-bouton à ressort qui comprend une capsule de réception du bouton dont la face extérieure est destinée à porter un élément ornemental, et dans la base du bord extérieur de laquelle est ménagée une gorge périphérique interrompue destinée à recevoir, avec un léger forcement élastique, les deux bras d'un élément filiforme à ressort dont les extrémités sont pliées l'une vers l'autre et introduites pour tourner dans deux orifices correspondants ménagés dans la gorge, lesdits bras étant réunis par une partie en forme de boucle qui passe dans l'interruption de la gorge et qui est destinée à enfourcher le fil du bouton cousu.

Ces caractéristiques de l'invention ainsi que d'autres seront mieux comprises de l'homme du métier, de la description qui va suivre et en référence aux dessins annexés donnés à titre d'exemple pratique de l'invention, mais non à considérer au sens limitatif, et dans lesquels : la FIG. 1 représente une vue en perspective du mode préféré de réalisation du cache-bouton selon l'invention ; les FIG. 2A, 2B, 2C et 2D représentent de manière schématique des détails du cache-bouton de la FiG. 1 ; et les FIG. 3A, 3B et 3C représentent le mode de mise en place du cache-bouton de la FIG. 1.

En référence aux FIG. 1 et 2A à 2D des dessins annexés, le cache-bouton selon un mode préféré de réalisation, comprend une capsule métallique ronde 1 présentant une cavité cylindrique, sur la face extérieure 2 de laquelle est disposé un élément ornemental 3 et dans la base du bord extérieur 4 de laquelle est ménagée une gorge périphérique 5 de section semicirculaire pour la réception, avec un léger forcement élastique, des bras 6 d'un ressort filiforme 7 en forme de fourche. La partie centrale 8 du ressort 7 définit une anse ou boucle destinée à enfourcher. le fil d'un bouton cousu. Les extrémités 9 des bras 6 sont pliées vers l'intérieur de manière à pouvoir être insérées à rotation dans deux orifices traversants 10 de la gorge et pour permettre une rotation du ressort d'au moins 90° par rapport à la gorge. Le bord de ia capsute présente avantageusement une interruption 11 destinée à recevoir la partie centrale 8 du ressort 7 lorsque celle-ci est déplacée vers la base de la capsule 1 et que les bras 6 sont disposés dans la gorge 5.

En référence aux FIG. 3A à 3C, le mode d'utilisation du cache-bouton selon l'invention est le suivant : le cache-bouton est ouvert, en faisant tourner le ressort 7 par rapport à la base de la capsule 1 de manière à former un angle d'à peu près 90° (FIG. 3A) ; on fait ensuite glisser le ressort 7 sous le bouton 12, enfourchant, avec la partie centrale 8, le fil du bouton (FIG. 3B) ; puis on reporte par rotation la capsule 1 sur le bouton et avec une légère pression, on pousse les bras 6 du ressort dans la gorge 5 le long du périmètre externe 4 de la capsule, bloquant ainsi la capsule qui couvre alors entièrement le bouton 12 ; le retrait du cache-bouton s'obtient en exécutant les mêmes opérations dans l'ordre inverse.

Il va de soi que, en pratique, les détails de réalisation peuvent cependant être modifiés de manière équivalente en ce qui concerne la forme, les dimensions, la disposition des éléments, la nature des matériaux utilisés (par exemple la forme et les dimensions précises de la capsule, de sa cavité et du ressort peuvent être adaptées au bouton à couvrir) sans pour autant sortir du cadre de l'idée de solution adoptée et en restant donc dans les limites de la protection accordée au présent brevet pour invention industrielle.

## Revendications

1. Cache-bouton à ressort qui comprend une capsule (1) de réception du bouton (12) dont la face extérieure est destinée à porter un élément (3) ornemental et un ressort (7) dont les extrémités (9) s'engagent à rotation dans deux orifices (10) correspondants de la capsule (1) caractérisé en ce que ledit ressort (7) a quatre bras pliés en forme de M dont les deux bras latéraux (6) sont destinés à embrasser la capsule (1) avec lesdites extrémités (9) pliées l'une vers l'autre en serrant la capsule (1) et dont les deux bras constituant la fourche centrale (8) sont destinés à se placer au-dessous du bouton (12) sans pincer le fil de couture du bouton, empêchant la capsule (1) qui est poussée sur le bouton (12) de bouger.

2. Cache-bouton selon la revendication 1, caractérisé en ce que ladite fourche (8) du ressort (7), lorsque la capsule (1) est placée sur le bouton (12), est insérée sans enclenchement dans une ouverture (11) correspondante de la capsule (1).

3. Cache-bouton selon la revendication 1, caractérisé en ce que lesdits orifices (10) de la capsule (1) pour l'engagement des extrémités (9) du ressort (7) sont à proximité de la direction diamétrale de la capsule (1).

## Claims

1. A spring-loaded button cover comprising a cap (1) to receive the button (12), the outer surface of which is adapted to bear an ornemental element (3) and a spring (7) the ends (9) of which engage rotatably in two corresponding apertures (10) in the cap (1), characterised in that the said spring (7) has four arms bent M-Shaped, the two side arms (6) of which are adapted to embrace the cap (1) with the said ends (9) bent towards one another, the cap (1) being clamped, and of which the two arms forming the central fork (8) are adapted to occupy a position beneath the button (12) without clamping the button sewing thread, to prevent any movement of the cap (1) which is pushed on the button (12).

2. A button cover according to claim 1, characterised in that when the cap (1) is placed on the button (12) the said fork (8) of the spring (7) is inserted without interlocking in a corresponding aperture (11) in the cap (1).

3. A button cover according to claim 1, characterised in that the said apertures (10) in the cap (1) for the engagement of the ends (9) of the spring (7) are in the vicinity of the diametrical direction of the cap (1).

## Patentansprüche

1. Knopfabdeckung mit einer Feder, wobei ein Gehäuse (1) zur Aufnahme des Knopfes (12), deren äußere Fläche zum Halten eines Schmuckelementes (3) bestimmt ist, und eine Feder (7) vorgesehen sind, deren Enden (9) bei Drehung mit zwei entsprechenden Öffnungen (10) des Gehäuses in Eingriff treten, dadurch gekennzeichnet, daß die Feder (7) vier nach einem M gebogene Arme hat, von denen zwei Seitenarme (6) dazu dienen, mit den gegeneinander gebogenen Enden (9) unter Pressung das Gehäuse (1) zu umfassen, und von denen zwei die mittlere Gabel (8) bildende Arme dazu dienen, sich unter dem Knopf (12) anzuordnen, ohne den Nähfaden des Knopfes zu verklemmen, wobei das auf den Knopf (12) gedrückte Gehäuse (1) gehindert wird, sich zu bewegen.

2. Knopfabdeckung nach Anspruch 1, dadurch gekennzeichnet, daß die Gabel (8) der Feder (7) dann, wenn das Gehäuse (1) auf dem Knopf (12) angeordnet wird, ohne Verrastung in eine entsprechende Öffnung (11) des Gehäuses (1) eingebracht wird.

3. Knopfabdeckung nach Anspruch 1, dadurch gekennzeichnet, daß die Öffnungen (10) des Gehäuses (1) für den Eingriff der Enden (9) der Feder (7) in Nähe der diametralen Richtung des Gehäuses (1) sind.
